# EUROPÄISCHE PATENTSCHRIFT

(11) **EP 0 497 932 B1**
(45) Veröffentlichungstag und Bekanntmachung des Hinweises auf die Patenterteilung: **14.02.1996**
(21) Anmeldenummer: 91913352.0
(22) Anmeldetag: 30.07.1991
(51) Int. Cl.: D21F 9/00, D21F 1/48

(54) **SCHLITZDÜSE, INSBESONDERE FÜR EINEN DOPPELSIEBFORMER**
SLOT NOZZLE, ESPECIALLY FOR A TWIN-WIRE FORMER
EJECTEUR A FENTE, NOTAMMENT POUR MACHINES A PAPIER A DEUX TOILES

(30) Priorität: 05.09.1990 DE 4028126
(43) Veröffentlichungstag der Anmeldung: 12.08.1992
(73) Patentinhaber: Voith Sulzer Papiermaschinen GmbH, D-89509 Heidenheim (DE)
(72) Erfinder: BUBIK, Alfred, D-7980 Ravensburg (DE); HILDEBRAND, Otto, D-7980 Ravensburg-Taldorf (DE); MÜLLER, Karl, D-7981 Ringgenweiler (DE); WALTER, Jörg, D-6204 Wiesbaden-Taunusstein 2 (DE); STÖRR, Helmut, D-7980 Ravensburg (DE)
(86) Internationale Anmeldenummer: DE9100611
(87) Internationale Veröffentlichungsnummer: WO9204500

(56) Entgegenhaltungen:
- EP-A- 0 296 135
- EP-A- 0 318 107
- EP-A- 0 373 133
- DE-A- 3 842 155
- GB-A- 2 174 120
- US-A- 4 648 943

## Beschreibung

Die Erfindung betrifft einen Doppelsiebformer einer Papier- oder Kartonmaschine gemäß dem Oberbegriff des Anspruchs 1.

Der Doppelsiebformer der oben genannten Art weist eine Schlitzdüse auf, gelegentlich auch Autoslice genannt, zum Abführen des durch das Obersieb heraus aus der zwischen den Sieben zu entwässernden und zu formierenden Suspensionsschicht austretenden Siebwassers. Während dabei das Siebwasser von dem unteren Sieb nach unten, schon unter Ausnützung der Schwerkraft, relativ leicht abzuführen ist, muß das Siebwasser von dem Obersieb gegen die Schwerkraft, im wesentlichen vertikal nach oben abgeführt werden. Mit der kinetischen Energie des mit der Geschwindigkeit der Siebe sich bewegenden Wassers steigt das Wasser entlang einer im Wege stehenden Wand der Schlitzdüse und kann, eventuell unter Vakuumeinsatz, von dem Obersieb abgeschöpft und abgeführt werden.

Die EP 0 373 133 A2 zeigt einen gattungsgemäßen Doppelsiebformer mit einer Schlitzdüse mit zwei quer zu dem Sieb über die Breite des Siebes verlaufenden Wänden. Die hintere dieser Wände berührt das Obersieb und hat dabei eine feste Position.

In der US 4,648,943 wird ein Doppelsiebformer dargestellt mit Formierschuhen im Ober- und Untersieb, welche in eine Vibrationsbewegung versetzt werden können. Dabei bildet der im Obersieb liegende Vibrationsschuh zwar die Rückwand einer Schlitzdüse, das Nachgeben dieser so gestalteten Rückwand in Richtung von dem Sieb weg ist aber nicht vorgesehen.

Verschiedene andere Formen von Doppelsiebformern und ihre Anwendung sind z.B. aus folgenden Druckschriften bekannt:

Bei dem Doppelsiebformer gemäß EP 0 289 445 ist zuerst ein langer Schuh am Untersieb angeordnet. Das nach oben anstehende Siebwasser kann durch die nachgeschaltete Schlitzdüse nicht unmittelbar vom Obersieb entfernt werden. Außerdem wird die Formation der Suspensions-Oberseite nicht durch Druckimpulse verbessert.

Die DE-PS 11 16 967 zeigt wasserabführende Leitelemente und Schnabelsauger, welche das Siebwasser nach oben entfernen, nicht aber geeignet sind, die Formation zu kontrollieren.

Gemäß EP 0 136 000 sind ein Primär- und ein Sekundär-Autoslice vorhanden, die starr zum Obersieb eingestellt sind, wobei die zu formierende Suspensionsschicht zerquetscht und geschädigt werden kann. Außerdem ist der Abstand der Schlitzdüsen zum Obersieb erheblich, was zu unerwünschter Nebelbildung führen kann.

In der PCT/FI 86/00012 ist ein Doppelsiebformer mit Schlitzdüsen, die in das Sieb eindrücken. Auch bei dieser Form und Fahrweise besteht die Gefahr des möglichen Verdrückens der zu formierenden Faserschicht.

Bei solchem Stand der Technik ist die Aufgabe der Erfindung, einen Doppelsiebformer zu schaffen, der eine nach oben sauber und verläßlich funktionierende Schlitzdüse aufweist , mit dem es möglich ist, mehrere, eine gute Formation unterstützende, auf die Oberfläche der Suspension wirkende Druckimpulse auszuüben, wobei sich die Einstellung der Schlitzdüse zum Obersieb, d.h. zu dessen Lage bei verschiedenen Dicken der Suspensionsschicht zwischen den Sieben gleichzeitig automatisch anpassen läßt. Dazu soll es möglich sein, eine Langsiebpartie einer Papiermaschine zu einer Doppelsiebpartie relativ einfach umzurüsten. Die Schlitzdüse soll auch bei Herstellung von sogenannten schweren Papier- oder Kartonsorten (z.B. Linerboard, Wellenstoff usw.) mit Vorteil einsetzbar sein.

Diese Aufgaben werden mit dem erfindungsgemäßen Doppelsiebformer gemäß dem kennzeichnenden Teil des Patentanspruchs 1 erfüllt.

In den Unteransprüchen sind vorteilhafte Ausführungsbeispiele der erfindungsgemäßen Schlitzdüse angegeben. In anderen Unteransprüchen sind Anwendungsbeispiele der erfindungsgemäßen Schlitzdüse beschrieben.

Im weiteren wird der Erfindungsgegenstand und die mit ihm erzielbaren Vorteile näher beschrieben und erklärt. Die Beschreibung bezieht sich auf eine Zeichnung, in der schematisch zeigen:
- Fig. 1: ein Ausführungsbeispiel der Schlitzdüse in größerem Maßstab, und
- Fig. 2: ein Beispiel eines Doppelsiebformers mit erfindungsgemäßen Schlitzdüsen
- Fig. 3: ein weiteres Beispiel mit variierter Anordnung des Stoffauflaufes.

Die Schlitzdüse 1, die in einem Doppelsiebformer 2 einer Papier- oder Kartonmaschine ihre Anwendung findet, ist vornehmlich zum Abführen des Siebwassers von dem Obersieb 3 des Doppelsiebformers vorgesehen. Sie weist einen wasserführenden Raum 4 auf, der zwischen zwei quer zu dem Sieb 3 über die ganze Breite des Siebes verlaufenden Wänden 5 und 6 gebildet ist. Die in der Laufrichtung des Siebes vordere Wand 5 ist hier in Richtung zu dem Sieb 3 kürzer als die hintere Wand 6, welche in ihrer Betriebsposition bis zu dem Sieb 3 reicht, wobei zwischen der unteren Kante der kürzeren vorderen Wand 5 und dem Sieb 3 ein Spalt 7 besteht. Die hintere Wand 6 weist zwei horizontal verlaufende Teile 8 und 9 auf. Der obere Teil 8 steht in der Betriebsposition fest und der untere, zu dem Sieb 3 weisende Teil 9 ist als eine entlang dem oberen Teil als ein zu ihm verschiebbare, ihn teilweise überlappende Blende ausgebildet und angeordnet. Dieser Teil 9 ist sowohl in Richtung zu dem Sieb 3 wie auch in Richtung von dem Sieb 3 weg einstellbar verschiebbar. In der jeweils eingestellten Position ist der Teil 9 in Richtung gegen das Sieb 3 an dem oberen, feststehenden Teil 8 elastisch abgestützt.

Zum Verschieben und elastischen Abstützen des unteren Teils 9 ist ein zwischen dem oberen Teil 8 und dem unteren Teil 9 angeordneter Stellmotor 10 vorgesehen. Der Stellmotor nach dem hier gezeigten Ausführungsbeispiel hat zwei Druckräume, einen oberen Druckraum 22, der für die Bewegung des unteren Teils 9 nach oben vorgesehen ist, und einen unteren Druckraum 23, der für die Bewegung des unteren Teils 9 nach unten in Richtung zum Sieb 3 hin vorgesehen ist. Die Räume 22 und 23 sind mit dichten, aber elastischen Schläuchen ausgekleidet, die mit einem Medium unter Druck beaufschlagbar sind. Der Drurck ist elastisch abgestützt, so daß die untere, dem Sieb 3 zugewandte Kante 25 des unteren Teils 9, die mit einer verschleißfesten Materialschicht 24 versehen ist, einer sich ändernden Lage des Siebes 3 folgen kann. Diese Lage ändert sich beim Betrieb, wenn sich die Dicke der Suspensionsschicht ändert.

Die Anpassung erfolgt automatisch.

Das Siebwasser steigt durch den wasserführenden Raum 4 nach oben und fließt in einen Sammelraum 26, aus welchem es durch eine Öffnung 27 ausfließt. Je nach Platzverhältnissen kann der Sammelraum vor oder hinter dem Raum 4 angelegt sein.

Aus den einzelnen Schlitzdüsen läßt sich im Bedarfsfall eine kompakte Entwässerungseinheit zusammenstellen, die auch als ganze Einheit relativ zu dem Sieb verstellbar sein kann.

Anhand der Fig. 2 ist ein Beispiel eines Doppeisiebformers 2 mit erfindungsgemäßen Schlitzdüsen 1 gezeigt. Er weist eine Stützebene auf, welche durch die Anordnung und Form von Stützelementen 11 bis 13, bzw. 14 bis 17 definiert ist. Diese Stützelemente sind bekannter Art und dienen sowohl der Abführung des Siebwassers nach unten als auch zum Einbringen von Druckimpulsen autdie untere Seite der zu formierenden Suspensionsschicht zwischen dem Obersieb 3 und dem Untersieb 18, die entlang der Stützebene umlaufen. In Laufrichtung der Siebe 3 und 18 am Anfang der Formationsstrecke ist eine Anzahl der Schlitzdüsen 1, beim Betrieb das Obersieb 3 berührend angeordnet, dabei jeweils eine Schlitzdüse an dem Abschnitt, der von den jeweils benachbarten Stützelementen 11 und 12, bzw. 12 und 13 begrenzt ist, und zwar jeweils in Sieblaufrichtung hinter dem Stützelement 11, bzw. 12, bzw. 13. Dem mit den Stützdüsen 1 bestückten Abschnitt folgt ein mit einem Preßschuh 19 bekannter Art bestückter Abschnitt, in dem am Untersieb 18 weitere Stützelemente 14 bis 15 im Bereich des Preßschuhs 19 angeordnet sind. Die Suspension wird zwischen die Siebe an der Stelle zwischen den Brustwalzen 20 und 21 durch eine Düse 28 eines Stoffauflaufs eingespritzt. Die obere Brustwalze 20 ist eine Vollwalze, die untere Brustwalze 21 ist eine offene Walze, die Siebwasser aufnimmt und abführt.

Eine andere mögliche Anordnung des Strahlbereiches zeigt Fig. 3 mit einem im wesentlichen einen Strahl nach oben bildenden Stoffauflauf 28' an einer Brustwalze 21', in deren Schleuderbereich die erste Saugdüse wirksam wird.

Die Anordnung der das Siebwasser abführenden oder Druckimpulse ausübenden Elemente, Schlitzdüsen, Preßschuhe, Stützelemente, Leisten usw. ist im Bereich der Entscheidung des Fachmanns. Verschiedene Kombinationen der Anordnung sowie Auswahl dieser Elemente sind in konkret zu lösendem Fall möglich und notwendig und dementsprechend vorteilhaft. Das gleiche gilt für die Wahl der Stützebene, ob sie gerade, wellenartig steigend oder sinkend sein soll.

So ist z.B. ein Doppelsiebformer vorstellbar, der im Unterschied zum vorher beschriebenen in Laufrichtung der Siebe zuerst einen Preßschuh (wie 19) am Obersieb angeordnet hat, welchem Abschnitt ein mit einigen Schlitzdüsen (wie 1) bestückter Abschnitt folgt.

Um solche vorteilhaften Kombinationen schneller realisieren zu können, z.B. eine Umrüstung, ist eine Trägerkonstruktion 29 vorteilhaft, an der die einzelnen Elemente jeweils zu befestigen oder verschiebbar sind.

## Patentansprüche

1. Doppelsiebformer (2) einer Papier- oder Kartonmaschine, mit einem Obersieb (3), einem Untersieb (18) und einer Schlitzdüse (1) zum Abführen des Siebwassers von dem Obersieb (3) des Formers, die einen wasserführenden Raum (4) aufweist, welcher zwischen zwei quer zu dem Sieb (3) über die Breite des Siebes verlaufenden Wänden (5 und 6) gebildet ist, wobei die in der Laufrichtung des Siebes vordere Wand (5) einen Abstand zu dem Sieb aufweist, so daß zwischen der unteren Kante der vorderen Wand (5) und dem Sieb ein Spalt (7) besteht, wobei die hintere Wand (6) in ihrer Betriebsposition bis zu dem Sieb reicht, und wobei auf der der Schlitzdüse gegenüberliegenden Seite der Siebe ( 3, 18) eine Führungsfläche vorhanden ist, **dadurch gekennzeichnet**, daß die hintere Wand (6) in der eingestellten Position jeweils in der Richtung gegen das Sieb elastisch abgestützt ist und zwei im wesentlichen übereinander angeordnete und gegeneinander bewegbare Teile (8 und 9) aufweist, wobei der obere Teil (8) in der Betriebsposition feststeht und der untere, zu dem Sieb weisende Teil (9) entlang dem oberen als eine zu ihn verschiebbare, ihn teilweise überlappende Blende ausgebildet und angeordnet ist, und sowohl in Richtung zu dem Sieb wie auch in Richtung von dem Sieb weg einstellbar verschiebbar ist.

2. Doppelsiebformer (2) nach Anspruch 1, **dadurch gekennzeichnet**, daß die Führungsfläche elastisch ausgebildet ist.

3. Doppelsiebformer (2) nach Anspruch 2, **dadurch gekennzeichnet**, daß eine Regelung für die Position der Siebe zwischen der elastischen Schlitzdüse und der elastischen Führungsfläche vorhanden ist.

4. Doppelsiebformer (2) nach Anspruch 1, **dadurch gekennzeichnet**, daß zum Verschieben und elastischen Abstützen des unteren Teils (9) angeordneter Stellmotor (10) vorgesehen ist.

5. Doppelsiebformer (2) nach Anspruch 1, **dadurch gekennzeichnet**, daß die untere, zu dem Sieb weisende Kante (25) des unteren Teils (9) mit einer verschleißfesten Materialschicht (24) versehen ist.

6. Doppelsiebformer (2) nach einem der vorangehenden Ansprüche mit einer durch Anordnung und Form von Stützelementen (11, 12, 13 und 14, 15, 16, 17) vorbestimmten Stützfläche, entlang der die Siebe, das Obersieb (3) und Untersieb (18), mit der zu formierenden und zu entwässernden Suspensionsschicht geführt werden, **dadurch gekennzeichnet**, daß eine Anzahl der Schlitzdüsen (1) in Laufrichtung am Anfang der Formierstrecke, jeweils das Obersieb (3) berührend angeordnet sind, wobei jeweils eine Schlitzdüse (1) an dem Siebabschnitt zwischen zwei benachbarten, mindestens einen Teil der Führungsfläche bildenden Stützelementen (11 und 12, bzw. 12 und 13), bzw. in Laufrichtung jeweils hinter dem Stützelement (11, bzw. 12, bzw. 13) gestellt ist, wobei dem mit den Schlitzdüsen bestückten Abschnitt ein mit einem Preßschuh (19) bestückter Abschnitt folgt, indem am Untersieb (18) weitere Stützelemente (14, 15, 16 und 17) im Bereich des Preßschuhs (19) angeordnet sind.

7. Doppelsiebformer (2) nach einem der Ansprüche 1 bis 5, mit einer durch Anordnung und Form von Stützelementen (11, 12, 13 und 14, 15, 16, 17) vorbestimmten Stützfläche, entlang der die Siebe, das Obersieb (3) und Untersieb (18), mit der zu formierenden und zu entwässernden Suspensionsschicht geführt werden, **dadurch gekennzeichnet,** daß in Laufrichtung am Anfang der Formierstrecke ein mit einem Preßschuh (19) bestückter Abschnitt angeordnet ist, indem am Untersieb (18) Stützelemente (14, 15, 16 und 17) im Bereich des Preßschuhs (19) vorhanden sind, wobei diesem Abschnitt eine Anzahl der Schlitzdüsen (1) folgt, die jeweils das Obersieb (3) berührend angeordnet sind, wobei jeweils eine Schlitzdüse (1) an dem Siebabschnitt zwischen zwei benachbarten, mindestens einen Teil der Führungsfläche bildenden weiteren Stützelementen (11 und 12, bzw. 12 und 13), bzw. in Laufrichtung jeweils hinter dem Stützelement (11, bzw. 12, bzw. 13) gestellt ist.

8. Doppelsiebformer (2) nach Anspruch 6, **dadurch gekennzeichnet**, daß dem mit den Schlitzdüsen (1) bestückten Abschnitt Brustwalzen (20 und 21) vorgelagert sind, deren die obere (20) eine Vollwalze und die untere (21) eine offene, Siebwasser abführende Walze ist.

9. Doppelsiebformer (2) nach Anspruch 4, **dadurch gekennzeichnet**, daß der Stellmotor (10) zwei Druckräume (22, 23) aufweist, die mit Schläuchen aus elastischem Material dichtend ausgekleidet sind, welche Schläuche mit einem Druckmedium beaufschlagbar sind.

10. Doppelsiebformer in einer Papier- oder Kartonmaschine mit mehreren Schlitzdüsen nach Anspruch 1, **dadurch gekennzeichnet,** daß jeweils mehrere Schlitzdüsen (1) in einer baulichen Einheit zusammengefaßt gegen das von ihnen berührte Sieb verstellbar sind.

## Claims

1. A twin-wire former (2) for a paper-making or board-making machine, with an upper wire (3), a lower wire (18) and a slot nozzle (1) for removing the white water from the upper wire (3) of the former, which nozzle has a water-guiding space (4) which is formed between two walls (5 and 6) running transversely to the wire (3) across the width of the wire, with the front wall (5) in the direction of travel of the wire being at a distance from the wire so that there is a gap (7) between the lower edge of the front wall (5) and the wire, with the rear wall (6) in its operating position extending as far as the wire, and with a guide surface being present on the side of the wires (3, 18) opposite the slot nozzle, characterised in that the rear wall (6) is elastically supported in the position set in each case in the direction towards the wire and has two parts (8 and 9) which are arranged substantially above one another and are movable relative to each other, the upper part (8) being fixed in the operating position and the lower part (9) which points towards the wire being designed and arranged along the upper one as a diaphragm which can be displaced theretowards and partly overlaps it and is adjustably displaceable both towards the wire and away from the wire.

2. A twin-wire former (2) according to Claim 1, characterised in that the guide surface is designed to be elastic.

3. A twin-wire former (2) according to Claim 2, characterised in that an automatic control means for the position of the wires is present between the elastic slot nozzle and the elastic guide surface.

4. A twin-wire former (2) according to Claim 1, characterised in that a servo motor (10) is provided for displacing and elastically supporting the lower part (9).

5. A twin-wire former (2) according to Claim 1, characterised in that the lower edge (25), which points towards the wire, of the lower part (9) is provided with a wear-resistant layer of material (24).

6. A twin-wire former (2) according to one of the preceding claims, with a supporting surface predetermined by the arrangement and form of supporting elements (11, 12, 13 and 14, 15, 16, 17), along which surface the wires, the upper wire (3) and lower wire (18), are guided with the layer of suspension which is to be formed and dewatered, characterised in that a number of the slot nozzles (1) is arranged in the direction of travel at the beginning of the forming section, each contacting the upper wire (3), with a slot nozzle (1) in each case being provided on the wire section between two adjacent supporting elements (11 and 12, or 12 and 13) forming at least part of the guide surface, or in the direction of travel in each case after the supporting element (11, or 12, or 13), with a section equipped with a press shoe (19) following the section equipped with the slot nozzles, in that additional supporting elements (14, 15, 16 and 17) are arranged on the lower wire (18) in the region of the press shoe (19).

7. A twin-wire former (2) according to one of Claims 1 to 5, with a supporting surface predetermined by the arrangement and form of supporting elements (11, 12, 13 and 14, 15, 16, 17), along which surface the wires, the upper wire (3) and lower wire (18), are guided with the layer of suspension which is to be formed and dewatered, characterised in that a section equipped with a press shoe (19) is arranged in the direction of travel at the beginning of the forming section, in that supporting elements (14, 15, 16 and 17) are present on the lower wire (18) in the region of the press shoe (19), a number of the slot nozzles (1) following this section which are each arranged contacting the upper wire (3), with one slot nozzle (1) being provided in each case on the wire section between two adjacent additional supporting elements (11 and 12, or 12 and 13) which form at least part of the guide surface, or is provided in the direction of travel in each case after the supporting element (11, or 12, or 13).

8. A twin-wire former (2) according to Claim 6, characterised in that breast rolls (20 and 21) are mounted before the section equipped with the slot nozzles (1), of which rolls the upper one (20) is a solid roll and the lower one (21) an open roll which removes white water.

9. A twin-wire former (2) according to Claim 4, characterised in that the servomotor (10) has two pressure chambers (22, 23) which are lined in sealing fashion with tubes of elastic material, which tubes can be supplied with a pressure medium.

10. A twin-wire former in a paper-making or board-making machine having a plurality of slot nozzles according to Claim 1, characterised in that in each case a plurality of slot nozzles (1) is adjustable, combined in a structural unit, relative to the wire which they contact.

## Revendications

1. Former à deux toiles (2) d'une machine à papier ou à carton, comportant une toile supérieure (3), une toile inférieure (18) et une buse à fente (1) pour l'évacuation de l'eau de filtrage de la toile supérieur (3) du former, qui présente un volume (4) guidant l'eau, lequel est formé entre deux parois (5 et 6) s'étendant transversalement à la toile (3), sur la largeur de la toile, la paroi avant (5) dans le sens de circulation de la toile étant espacée de celle-ci, de sorte qu'entre le bord inférieur de la paroi avant (5) et la toile, il existe une fente (7), la paroi arrière (6) s'étendant dans sa position de service jusqu'à la toile, et une surface de guidage se trouvant sur le côté des toiles (3, 18), opposé à la buse à fente, caractérisé en ce que la paroi arrière (6) dans la position réglée est soutenue élasliquement dans le sens contraire à la toile et comporte deux parties (8 et 9) sensiblement superposées et déplaçables l'une par rapport à l'autre, la partie supérieure (8) étant fixe dans la position de service et la partie inférieure (9), dirigée vers la toile, étant configurée et disposée le long de la partie supérieure, en tant que diaphragme déplaçable vers celle-ci, la recouvrant partiellement, et étant déplaçable de manière réglable tant en direction de la toile que dans la direction s'éloignant de celle-ci.

2. Former à deux toiles (2) selon la revendication 1, caractérisé en ce que la surface de guidage est élastique.

3. Former à deux toiles (2) selon la revendication 2, caractérisé en ce qu'il existe un réglage pour la position des toiles entre la buse à fente élastique et la surface de guidage élastique.

4. Former à deux toiles (2) selon la revendication 1, caractérisé en ce qu'il est prévu un servomoteur (10) pour le coulissement et l'appui élastique de la partie inférieure (9).

5. Former à deux toiles (2) selon la revendication 1, caractérisé en ce que le bord inférieur (25), dirigé vers la toile, de la partie inférieure (9) est pourvu d'une couche de matière (24) résistant à l'usure.

6. Former à deux toiles (2) selon l'une des revendications précédentes avec une surface d'appui prédéterminée par la disposition et la forme d'éléments d'appui (11, 12, 13 et 14, 15, 16, 17), le long de laquelle les toiles, la tuile supérieure (3) et la toile inférieure (18) sont guidées avec la couche de suspension à former et à déshydrater, caractérisé en ce qu'un nombre de buses à fente (1) est disposé dans le sens de circulation au début du parcours de formage, en contact avec la toile supérieure (3) ; une buse à fente (1) étant placée sur le tronçon de toile entre deux éléments d'appui (11 et 12 ou 12 et 13) voisins, formant au moins une partie de la surface de guidage, ou dans le sens de circulation derrière l'élément d'appui (11, ou 12, 13) ; le tronçon équipé des buses à fente étant suivi d'un tronçon équipé d'un patin de pression (19), d'autres éléments d'appui (14, 15, 16 et 17) étant disposés sur la toile inférieure (18) et dans la région du patin de pression (19).

7. Former à deux toiles (2) selon l'une des revendications 1 à 5, avec une surface d'appui prédéterminée par la disposition et la forme d'éléments d'appui (11, 12, 13 et 14, 15, 16, 17), le long de laquelle les toiles, la toile supérieure (3) et la toile inférieure (18), sont guidées avec la couche de suspension à former et à déshydrater, caractérisé en ce que dans le sens de circulation, au début du parcours de formage, il est prêvu un tronçon équipé d'un patin de pression (19) ; les éléments d'appui (14, 15, 16 et 17) étant prévus sur la toile inférieure (18) dans la région du patin de pression (19) ; à ce tronçon faisant suite un nombre de buses à fente (1), qui chaque fois sont en contact avec la toile supérieure (3) une buse à fente (1) étant placée sur le tronçon de toile entre deux autres éléments d'appui (11 et 12, ou 12 et 13) voisins, formant au moins une partie de la surface de guidage, ou dans le sens de circulation, derrière l'élément d'appui (11, ou 12, ou 13).

8. Former à deux toiles (2) selon la revendication 6, caractérisé en ce qu'en amont du tronçon équipé de buses à fente (1) sont montés des rouleaux de tête (20 et 21), dont le rouleau supérieur (20) est un rouleau massif et le rouleau inférieur (21) est un rouleau ouvert, évacuant l'eau de filtrage.

9. Former à deux toiles (2) selon la revendication 4, caractérisé en ce que le servomoteur (10) comporte deux chambres de pression (22, 23), qui sont revêtues de manière étanche avec des tuyaux en matière élastique, lesquels tuyaux peuvent être alimentés avec un fluide sous pression.

10. Former à deux toiles dans une machine à papier ou à carton comportant plusieurs buses à fente selon la revendication 1, caractérisé en ce que plusieurs buses à fente réunies en une unité de construction sont déplaçables par rapport auquel la toile en contact avec celles-ci.
